# DEMANDE DE BREVET EUROPEEN

(11) **EP 1 614 849 A2**
(43) Date de publication de la demande: **11.01.2006**
(21) Numéro de dépôt: 05360026.8
(22) Date de dépôt: 08.07.2005
(51) Int. Cl.: E06B 3/58

(54) **Dispositif de fixation et d'assemblage de parecloses**

(30) Priorité: 08.07.2004 FR 0407649
(71) Demandeur: ATRYA, 67110 Gundershoffen (FR)
(72) Inventeur: Villaume, Anthony, 88460 Faucompierre (FR)
(74) Mandataire: Nuss, Pierre

(57) **Abrégé**

La présente invention a pour objet un dispositif de fixation et d'assemblage de parecloses au niveau d'un élément de fermeture de baie, comprenant un cadre dans lequel est monté au moins un élément en forme de plaque ou de panneau, en étant maintenu périphériquement par pincement entre deux éléments profilés de parecloses opposés montés sur ledit cadre.

Dispositif caractérisé en ce qu'il comprend au moins une pièce (5) masquée de calage et de fixation, montée dans la feuillure (1') du cadre (1), en ce que ladite pièce (5) comporte deux parois profilées longitudinales (6, 6') définissant deux surfaces d'appui espacées opposées (7 et 7') respectivement en contact avec la feuillure (1') du cadre (1) et avec un bord (2') de l'élément (2), chaque paroi (6, 6') étant prolongée par une aile d'accrochage (6, 6') venant respectivement en prise sur la face tournée vers l'intérieur du cadre (1) et sur la face tournée vers l'intérieur de l'élément (2) en forme de plaque ou de panneau, en ce que ladite pièce (5) présente, au niveau d'une paroi de liaison ou d'un pont de matière analogue (9) reliant transversalement les deux parois profilées (6 et 6'), au moins un site de montage (10) d'au moins une vis (11) de fixation de l'élément de pareclose extérieur (3), et en ce que ladite pièce (5) présente également au moins un site (12) pour le montage amovible de l'élément (4) de pareclose intérieur.

## Description

La présente invention concerne le domaine du bâtiment, plus particulièrement des équipements des bâtiments au niveau des baies, passages et autres ouvertures devant être fermés, de manière définitive ou avec possibilité d'ouverture.

L'invention concerne plus particulièrement la fixation et l'assemblage des parecloses destinées à maintenir et à solidariser un élément en forme de plaque ou de panneau dans un cadre faisant partie ou constituant le corps d'un élément de fermeture, et a pour objet un dispositif de fixation et d'assemblage de telles parecloses au niveau d'un tel cadre.

Lors de l'installation d'éléments en forme de plaque ou de panneau (en particulier des panneaux de double vitrage) dans un cadre, généralement formé par l'assemblage d'éléments profilés extrudés, il y a lieu de maintenir cet élément latéralement dans le chant intérieur ou feuillure du cadre, mais également de le caler en position dans ledit cadre, entre ses bords périphériques et ce dernier. De plus, pour des raisons esthétiques et de finition, il y a bien entendu lieu de couvrir la zone d'interface entre l'élément en forme de plaque ou de panneau et le cadre le recevant. Enfin, il y a également lieu d'assurer une étanchéité au niveau de la zone d'interface, ainsi qu'une isolation thermique et éventuellement sonore.

Ces différentes fonctions sont réalisées par la mise en oeuvre d'éléments structurels, généralement profilés, appelés parecloses ou parcloses et coopérant par paires d'éléments opposés montés de part et d'autre de la zone d'interface en venant en appui sur le cadre et sur l'élément en forme de plaque ou de panneau.

Lorsque les parecloses ne remplissent pas, ou que partiellement, la fonction de calage, des éléments de calage séparés peuvent être prévus, lesquels sont insérés dans les interstices périphériques entre l'élément et le cadre.

Un souci constant des fabricants et des clients réside dans la sécurité et la résistance à l'effraction conférées par les fermetures de baies ou d'ouvertures analogues, notamment lorsqu'elles s'ouvrent sur l'extérieur.

Ainsi, a été reconnue très tôt la nécessité d'assurer une liaison rigide et résistante au niveau de la zone d'interface périphérique entre le cadre et l'élément monté dans ce dernier.

Toutefois, il est également nécessaire de pouvoir remplacer l'élément en forme de plaque ou de panneau en cas d'endommagement.

Compte tenu des nécessités et impératifs mentionnés ci-dessus, le principe de fixation et d'assemblage généralement retenu par les fabricants consiste à relier les parecloses au moyen d'une ou de plusieurs vis forçant ces dernières l'une vers l'autre, les parecloses pinçant ainsi le cadre et l'élément en formant un assemblage rigide.

Généralement, ces vis sont mises en place au niveau de la pareclose intérieure et s'étendent jusque dans la pareclose extérieure. Le document WO 99/19153 illustre cette solution.

Un inconvénient majeur de cette solution réside dans le fait qu'il y a lieu de recouvrir chaque ouverture d'introduction d'une vis par un capuchon ou bouchon, dont la mise en place doit être très précise pour qu'il s'intègre parfaitement dans l'aspect et la forme extérieure de la pareclose intérieur. Cette mise en place constitue une opération délicate et fastidieuse si un résultat esthétique optimal est recherché et ce pour autant que des capuchons exactement adaptés en termes de forme et de teinte soient disponibles.

En outre, en cas de remplacement de l'élément en forme de plaque ou de panneau, il y a lieu d'enlever les bouchons pour accéder aux vis, d'où le plus souvent une détérioration de ces derniers ou à tout le moins des modifications d'aspect esthétique après remise en place.

Pour tenter de pallier ces inconvénients, il a été proposé de monter les deux parecloses en les assemblant par enclenchement élastique ou par crantage. Toutefois, ces solutions présentent elles-mêmes d'autres inconvénients, puisqu'elles fournissent soit un assemblage trop lâche et/ou trop peu résistant, qui n'est pas ajustable de manière précise et ne permet pas de rattraper d'éventuelles tolérances de fabrication, soit un assemblage de nature inamovible et qui sera nécessairement endommagé, voire complètement détruit, en cas de remplacement de l'élément en forme de plaque ou de panneau.

La présente invention a pour but de pallier les inconvénients susvisés, tout en répondant aux nécessités et impératifs mentionnés précédemment.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
la figure 1 est une vue en coupe transversale d'un dispositif de fixation et d'assemblage selon une première variante d'un premier mode de réalisation de l'invention ;
la figure 2 est une vue similaire à celle de la figure 1 d'une seconde variante du premier mode de réalisation de l'invention ;
la figure 3 est une vue en coupe transversale d'un dispositif de fixation et d'assemblage selon un deuxième mode de réalisation de l'invention ;
la figure 4 est une vue en coupe transversale d'un dispositif de fixation et d'assemblage selon un troisième mode de réalisation préféré de l'invention ;
les figures 5 et 6 sont des vues similaires à celle de la figure 4 de deux autres variantes du troisième mode de réalisation de l'invention ;
les figures 7 et 8 sont des vues partielles en perspective selon deux directions différentes d'un dispositif selon la variante de réalisation représentée sur la figure 4, la pareclose intérieure et l'élément en forme de plaque ou de panneau n'étant pas représentés pour des raisons de clarté ;
la figure 9 est une vue en élévation latérale d'une pièce de calage et de fixation faisant partie du dispositif représenté sur la figure 4, et,
les figures 10A, 10B, 10C et 10D sont des vues en perspective selon des directions différentes de la pièce de calage de la figure 9.

Les dessins 1 à 6 des dessins annexés montrent toutes un dispositif de fixation et d'assemblage de parecloses 3 et 4 au niveau d'un élément de fermeture de baie de bâtiment, fixe ou mobile, tel que par exemple une porte, une fenêtre, une paroi de fermeture vitrée ou non ou analogue, définissant des côtés intérieur et extérieur et comprenant un cadre 1 dans lequel est monté au moins un élément en forme de plaque ou de panneau 2 transparent, translucide ou opaque, notamment une plaque de double vitrage, en étant maintenu périphériquement par pincement entre deux éléments profilés de parecloses opposés 3 et 4 montés sur ledit cadre 1.

Conformément à l'invention, ledit dispositif comprend au moins une pièce 5 de calage et de fixation, montée dans la feuillure 1' du cadre 1 en étant insérée entre ce dernier et l'élément 2 en forme de plaque ou de panneau et ladite pièce 5 comporte deux parois profilées longitudinales 6, 6', chacune d'un seul tenant ou fractionnée, définissant deux surfaces d'appui espacées opposées 7 et 7' respectivement en contact avec la feuillure 1' du cadre 1 et avec un bord 2' de l'élément 2 en forme de plaque ou de panneau, chaque paroi 6, 6' étant prolongée par une aile d'accrochage 6, 6' venant respectivement en prise sur la face tournée vers l'intérieur du cadre 1 et sur la face tournée vers l'intérieur de l'élément 2 en forme de plaque ou de panneau. Ladite pièce 5 présente, au niveau d'une paroi de liaison ou d'un pont de matière analogue 9 reliant transversalement les deux parois profilées 6 et 6', au moins un site de montage 10 d'au moins une vis 11 de fixation de l'élément de pareclose extérieur 3. Ladite pièce 5 présente également au moins un site 12 pour le montage amovible, par enclenchement élastique, déformation flexible ou accrochage, de l'élément 4 de pareclose intérieur, ce dernier recouvrant totalement les ailes 8 et 8' prolongeant lesdites parois profilées longitudinales 6 et 6' et ladite pièce 5 étant totalement masquée après mise en place dudit élément de pareclose intérieur 4.

Grâce à la prévision d'une pièce de calage et de fixation 5 séparée, on réalise ainsi un découplage des fonctions [fixation par vis de la pareclose extérieure 3 / calage de l'élément 2 dans le cadre 1] d'avec les fonctions [recouvrement esthétique côté intérieur / étanchéité côté intérieur], tout en autorisant un remplacement de l'élément 2 sans endommagement de l'assemblage (un enlèvement par désenclenchement ou déclippage de l'élément de pareclose intérieur 4 permet d'accéder à la ou aux vis de fixation ou de liaisonnement 11).

Selon une première caractéristique de l'invention, l'élément de pareclose extérieur 3 comporte au moins un site d'ancrage 13 pour la réception d'une portion au moins de la partie filetée de ladite au moins une vis de fixation 11, et l'élément de pareclose intérieur 4 comporte un moyen 14 d'engagement du site de montage amovible 12 de la pièce masquée de calage et de fixation 5.

La prévision d'un site d'ancrage 13 spécifiquement adapté permet d'assurer une liaison plus résistante et évite tout endommagement de la pareclose extérieure 3 elle-même, notamment en cas de répétition des opérations de vissage/dévissage.

De manière avantageuse, le site d'ancrage 13 est formé par ou logé dans un prolongement protubérant 13' intérieur ou situé sur la face non apparente de l'élément de pareclose extérieur 3, formant nez ou portion de tube et constituant également une pièce de calage complémentaire présentant, le cas échéant, une épaisseur au moins légèrement décroissante en direction de son extrémité libre dirigée vers l'élément de pareclose intérieur 4 à l'état monté (Fig. 1 à 5).

Afin de pouvoir fournir une possibilité de rattrape des tolérances de fabrication des cadres 1 et des éléments 2, les deux surfaces d'appui espacées planes 7 et 7' de la pièce de calage et de fixation 5 sont légèrement divergentes l'une de l'autre, en présentant en écartement plus important au niveau de leurs extrémités libres se terminant par les ailes d'accrochage 8 et 8', l'une 6 au moins des parois longitudinales 6, 6' définissant ces surfaces d'appui 7 et 7', préférentiellement celle 6 venant en appui sur le profilé du cadre 1, est élastiquement déformable, au moins sur une partie de sa largeur attenante à l'aide d'accrochage 8 correspondante.

Conformément à une première variante d'un premier mode de réalisation de l'invention, représentée sur la figure 1, le moyen d'engagement 14 consiste en un cran ou crochet formé sur une aile 15 d'un élément profilé 15' rapporté sur la face non apparente de l'élément de pareclose intérieur 4, par exemple par vissage.

Conformément à une seconde variante du premier mode de réalisation de l'invention, représenté sur la figure 2, le moyen d'engagement 14 consiste en un cran ou crochet d'une aile 15 formée sur la face non apparente de l'élément 4 de pareclose intérieur 4.

Dans le cadre des deux variantes précitées, et comme le montrent également les figures 1 et 2 des dessins annexés, le site 12 de montage amovible de la pièce 5 de calage et de fixation peut consister en un cran ou crochet formé sur une seconde aile 16 prolongeant de manière sensiblement coplanaire la paroi profilée longitudinale 6' venant en appui sur le bord 2' de l'élément 2 en forme de plaque ou de panneau, l'élément de pareclose intérieur 4 venant en appui intime, à l'état mutuellement enclenché des deux crans ou crochets 12 et 14, d'une part, sur la face intérieure du cadre 1 par un premier bord longitudinal 4', en étant calé contre l'aile d'accrochage 8 venant en prise sur ledit cadre 1, et, d'autre part, sur la face intérieure de l'élément 2 en forme de plaque ou de panneau par un second bord longitudinal 4", préférentiellement pourvu d'un joint d'étanchéité 4"'.

Conformément à un second mode de réalisation de l'invention, et comme le montre la figure 3 des dessins annexés, le moyen d'engagement 14 consiste en un cran ou crochet formé sur la face non apparente de l'élément de pareclose intérieur 4, à proximité du bord longitudinal 4" venant en appui sur l'élément 2 en forme de plaque ou de panneau, préférentiellement par l'intermédiaire d'un joint d'étanchéité 4"'. Alors, le site 12 de montage amovible de la pièce 5 de calage et de fixation peut consister en un cran ou crochet formé en tant que prolongement de l'aile d'accrochage 8' venant en prise sur l'élément 2 en forme de plaque ou de panneau, l'élément de pareclose intérieur 4 venant en appui intime, à l'état mutuellement enclenché des deux crans ou crochets 12 et 14, d'une part, sur la face intérieure du cadre 1 par son autre bord longitudinal 4', en étant calé contre l'aile d'accrochage 8 venant en prise sur ledit cadre 1, et, d'autre part, sur la face intérieure de l'élément 2 en forme de plaque ou de panneau.

Conformément à un troisième mode de réalisation, représenté sur les figures 4 à 8 des dessins annexés, le moyen d'engagement 14 consiste en une tête bombée d'un plot 17 formé ou rapporté au niveau de la face non apparente de l'élément de pareclose intérieur 4, et le site 12 de montage amovible est formé par deux ailes espacées 18 et 18', élastiquement déformables et terminées par des crochets ou crans opposés 18', destinés à venir en prise avec pincement sur l'arrière de ladite tête 14 après passage de cette dernière entre les deux crans ou crochets par déformation sous contrainte desdites ailes 18 et 18'.

Préférentiellement, et en vue de pouvoir utiliser un profilé de pareclose identique pour les éléments de pareclose intérieur 4 et extérieur 3, chaque plot 17 à tête bombée 14 (au moins radialement) peut être formé par un prolongement 19 identique aux prolongements protubérants intérieurs 15' de l'élément de pareclose extérieur 3 comportant les sites d'ancrage 15, dans lequel est vissée, à une profondeur déterminée, une vis 19' à tête bombée 14 en goutte-de-suif ou analogue.

On notera, pour toutes les variantes précitées, que les parois 6 et 6', ainsi que les ailes 8 et 8', peuvent présenter chacune soit une structure unitaire profilée (structure d'un seul tenant, sans discontinuité), soit une structure fractionnée en plusieurs segments profilés discontinus et alignés entre eux (figures 7, 8 et 10), les fonctions réalisées par ces deux variantes de réalisations pratiques étant identiques et comprises le cadre de l'invention.

De même, dans les variantes de réalisation représentées sur les figures 1 à 3, les crans ou crochets formant le site 12 et le moyen 14 pourront également présenter une structure continue (unitaire profilée) ou fractionnée.

Afin de garantir une application intime de l'élément de pareclose intérieur 3 sur les faces intérieures (situées du côté intérieur) du cadre 1 et de l'élément 2, il peut être prévu que la coopération du ou de chaque moyen d'engagement 14 avec le ou un site 12 de montage amovible correspondant, à l'état monté de l'élément de pareclose intérieur 4, sollicite en permanence cette dernière contre l'élément 2 en forme de plaque ou de panneau et contre le cadre 1.

Cette sollicitation permanente pourra résulter de l'élasticité des ailes portant les crans ou crochets, ou par l'engagement de ces derniers au niveau d'une pente ou d'un rétrécissement générant une force de poussée ou de traction de l'élément de pareclose intérieur 4 vers le cadre 1 et l'élément 2.

Comme le montre la figure 4, et en vue de faciliter le décollement ou le soulèvement de l'élément de pareclose intérieur 4 du cadre 1 en vue de son enlèvement, il peut être prévu qu'au moins une languette, nervure ou patte 20 de faible épaisseur et de faible largeur, rapportée ou formée d'un seul tenant, soit située entre le bord longitudinal 4' de l'élément de pareclose intérieur 4 reposant contre le cadre 1 et ce dernier.

L'enlèvement de l'élément de pareclose intérieur 4 peut s'effectuer aisément en soulevant le bord 4' par-dessus l'aile 8, ce qui permet de désengager les crans ou crochets (Fig. 1 à 3) ou la tête de plot (Fig. 4 à 6).

Le montage de l'élément 2 en forme de plaque ou de panneau dans le cadre 1 (formé d'éléments profilés ou non) nécessite un assemblage et une solidarisation mutuels de ces derniers sur les différents côtés latéraux dudit élément 2 par la mise en oeuvre de dispositifs correspondants, à structure unitaire pour le côté latéral considéré ou à structure fractionnée.

Selon une première variante de réalisation pratique de l'invention, chaque pièce 5 de calage et de fixation présente une structure profilée allongée (de grande longueur) comprenant au moins deux et préférentiellement une pluralité de sites 10 de montage de vis de fixation 11 et, le cas échéant, une pluralité de sites 12 de montage amovible de l'élément de pareclose intérieur 4, les parois profilées longitudinales 6 et 6' définissant les surfaces d'appui opposées 7 et 7' étant mutuellement reliées, au niveau de leurs zones situées entre l'élément 2 en forme de plaque ou de panneau et le cadre 1, par des parois internes de liaison et de rigidification 21.

Selon une seconde variante de réalisation pratique de l'invention, chaque pièce 5 de calage et de fixation présente une structure profilée de faible longueur comprenant un site de montage 10 d'une vis de fixation 11 et un site 12 de montage amovible de l'élément 4 de pareclose intérieur, les parois profilées longitudinales 6 et 6' définissant les surfaces d'appui opposées 7 et 7' étant mutuellement reliées, au niveau de leurs zones situées entre l'élément 2 en forme de plaque ou de panneau et le cadre 1, par des parois internes de liaison et de rigidification 21 (Figures 7 à 10).

L'invention a également pour objet une porte, fenêtre ou fermeture de baie ou d'ouverture analogue, principalement constituée d'un cadre ou comportant une partie formant cadre dont l'ouverture est fermée par un élément rapporté en forme de plaque ou de panneau, en un matériau transparent, translucide ou opaque, monté dans ledit cadre, caractérisé en ce que ledit élément 2 est solidarisé audit cadre 1, préférentiellement au niveau de chacun de ses bords 2' latéraux, par l'intermédiaire d'un moins un dispositif du type décrit ci-dessus.

Le procédé de fixation selon l'invention a pour avantage, par exemple dans le cas du montage d'un double vitrage, de caler le vitrage ou élément 7 analogue sans jeu, de fixer le vitrage sur le cadre 1 et de permettre le clipsage des parecloses intérieures sans vis apparente. De plus, la pièce 5 permet un démontage simple, sans détérioration des éléments dans le cas d'une intervention de service après-vente.

Le vitrage 2 est bloqué en position entre la pareclose extérieure 3 et la pièce de calage et de fixation qui est liaisonnée à la pareclose extérieure 4 par l'intermédiaire de la vis de fixation 11, ainsi que sur le cadre 1 (faisant éventuellement partie d'une structure en panneau) par l'intermédiaire de pieds en forme d'équerre ou d'ailes d'accrochage 8, 8', en appui sur la face intérieure du panneau et masqué(e)s par la pareclose 4 après assemblage.

La pièce de calage et de fixation a une paroi de contact 6 souple qui permet d'absorber les tolérances de fabrication. Après fixation du vitrage, la pareclose intérieure 4 est clipsée dans la pièce 5 de collage et de fixation 5 avec un plot à visser 17, 14. Il est possible de jouer sur la force de compression de la pareclose 4 en réglant le plot à visser 17.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif de fixation et d'assemblage de parecloses au niveau d'un élément de fermeture de baie de bâtiment, fixe ou mobile, tel que par exemple une porte, une fenêtre, une paroi de fermeture vitrée ou non ou analogue, définissant des côtés intérieur et extérieur et comprenant un cadre dans lequel est monté au moins un élément en forme de plaque ou de panneau transparent, translucide ou opaque, notamment une plaque de double vitrage, en étant maintenu périphériquement par pincement entre deux éléments profilés de parecloses opposés montés sur ledit cadre, dispositif **caractérisé en ce qu'**il comprend au moins une pièce (5) de calage et de fixation, montée dans la feuillure (1') du cadre (1) en étant insérée entre ce dernier et l'élément (2) en forme de plaque ou de panneau, **en ce que** ladite pièce (5) comporte deux parois profilées longitudinales (6, 6'), chacune d'un seul tenant ou fractionnée, définissant deux surfaces d'appui espacées opposées (7 et 7') respectivement en contact avec la feuillure (1') du cadre (1) et avec un bord (2') de l'élément (2) en forme de plaque ou de panneau, chaque paroi (6, 6') étant prolongée par une aile d'accrochage (6, 6') venant respectivement en prise sur la face tournée vers l'intérieur du cadre (1) et sur la face tournée vers l'intérieur de l'élément (2) en forme de plaque ou de panneau, **en ce que** ladite pièce (5) présente, au niveau d'une paroi de liaison ou d'un pont de matière analogue (9) reliant transversalement les deux parois profilées (6 et 6'), au moins un site de montage (10) d'au moins une vis (11) de fixation de l'élément de pareclose extérieur (3), et **en ce que** ladite pièce (5) présente également au moins un site (12) pour le montage amovible, par enclenchement élastique, déformation flexible ou accrochage, de l'élément (4) de pareclose intérieur, ce dernier recouvrant totalement les ailes (8 et 8') prolongeant lesdites parois profilées longitudinales (6 et 6') et ladite pièce (5) étant totalement masquée après mise en place dudit élément de pareclose intérieur (4).

2. Dispositif selon la revendication 1, **caractérisé en ce que** l'élément de pareclose extérieur (3) comporte au moins un site d'ancrage (13) pour la réception d'une portion au moins de la partie filetée de ladite au moins une vis de fixation (11) et **en ce que** l'élément de pareclose intérieur (4) comporte un moyen (14) d'engagement du site de montage amovible (12) de la pièce masquée de calage et de fixation (5).

3. Dispositif selon la revendication 2, **caractérisé en ce que** le site d'ancrage (13) est formé par ou logé dans un prolongement protubérant (13') intérieur ou situé sur la face non apparente de l'élément de pareclose extérieur (3), formant nez ou portion de tube et constituant également une pièce de calage complémentaire présentant, le cas échéant, une épaisseur au moins légèrement décroissante en direction de son extrémité libre dirigée vers l'élément de pareclose intérieur (4) à l'état monté.

4. Dispositif selon l'une quelconque des revendications 1 à 3, **caractérisé en ce que** les deux surfaces d'appui espacées planes (7 et 7') de la pièce de calage et de fixation (5) sont légèrement divergentes l'une de l'autre, en présentant en écartement plus important au niveau de leurs extrémités libres se terminant par les ailes d'accrochage (8 et 8'), l'une (6) au moins des parois longitudinales (6, 6') définissant ces surfaces d'appui (7 et 7'), préférentiellement celle (6) venant en appui sur le profilé du cadre (1), est élastiquement déformable, au moins sur une partie de sa largeur attenante à l'aide d'accrochage (8) correspondante.

5. Dispositif selon l'une quelconque des revendications 2 à 4, **caractérisé en ce que** le moyen d'engagement (14) consiste en un cran ou crochet formé sur une aile (15) d'un élément profilé (15') rapporté sur la face non apparente de l'élément de pareclose intérieur (4), par exemple par vissage, et **en ce que** le site (12) de montage amovible de la pièce (5) de calage et de fixation consiste en un cran ou crochet formé sur une seconde aile (16) prolongeant de manière sensiblement coplanaire la paroi profilée longitudinale (6') venant en appui sur le bord (2') de l'élément (2) en forme de plaque ou de panneau, l'élément de pareclose intérieur (4) venant en appui intime, à l'état mutuellement enclenché des deux crans ou crochets (12 et 14), d'une part, sur la face intérieure du cadre (1) par un premier bord longitudinal (4'), en étant calé contre l'aile d'accrochage (8) de la pièce (5) venant en prise sur ledit cadre (1), et, d'autre part, sur la face intérieure de l'élément (2) en forme de plaque ou de panneau par un second bord longitudinal (4"), préférentiellement pourvu d'un joint d'étanchéité (4"').

6. Dispositif selon l'une quelconque des revendications 2 à 4, **caractérisé en ce que** le moyen d'engagement (14) consiste en un cran ou crochet d'une aile (15) formée sur la face non apparente de l'élément (4) de pareclose intérieur (4) et **en ce que** le site (12) de montage amovible de la pièce (5) de calage et de fixation consiste en un cran ou crochet formé sur une seconde aile (16) prolongeant de manière sensiblement coplanaire la paroi profilée longitudinale (6') venant en appui sur le bord (2') de l'élément (2) en forme de plaque ou de panneau, l'élément de pareclose intérieur (4) venant en appui intime, à l'état mutuellement enclenché des deux crans ou crochets (12 et 14), d'une part, sur la face intérieure du cadre (1) par un premier bord longitudinal (4'), en étant calé contre l'aile d'accrochage (8) venant en prise sur ledit cadre (1), et, d'autre part, sur la face intérieure de l'élément (2) en forme de plaque ou de panneau par un second bord longitudinal (4"), préférentiellement pourvu d'un joint d'étanchéité (4"').

7. Dispositif selon l'une quelconque des revendications 2 à 4, **caractérisé en ce que** le moyen d'engagement (14) consiste en un cran ou crochet formé sur la face non apparente de l'élément de pareclose intérieur (4), à proximité du bord longitudinal (4") venant en appui sur l'élément (2) en forme de plaque ou de panneau, préférentiellement par l'intermédiaire d'un joint d'étanchéité (4"'), et **en ce que** le site (12) de montage amovible de la pièce (5) de calage et de fixation consiste en un cran ou crochet formé en tant que prolongement de l'aile d'accrochage (8') venant en prise sur l'élément (2) en forme de plaque ou de panneau, l'élément de pareclose intérieur (4) venant en appui intime, à l'état mutuellement enclenché des deux crans ou crochets (12 et 14), d'une part, sur la face intérieure du cadre (1) par son autre bord longitudinal (4'), en étant calé contre l'aile d'accrochage (8) venant en prise sur ledit cadre (1), et, d'autre part, sur la face intérieure de l'élément (2) en forme de plaque ou de panneau.

8. Dispositif selon l'une quelconque des revendications 2 à 4, **caractérisé en ce que** le moyen d'engagement (14) consiste en une tête bombée d'un plot (17) formé ou rapporté au niveau de la face non apparente de l'élément de pareclose intérieur (4) et **en ce que** le site (12) de montage amovible est formé par deux ailes espacées (18 et 18'), élastiquement déformables et terminées par des crochets ou crans opposés (18'), destinés à venir en prise avec pincement sur l'arrière de ladite tête (14) après passage de cette dernière entre les deux crans ou crochets par déformation sous contrainte desdites ailes (18 et 18').

9. Dispositif selon la revendication 8 pour autant qu'elle se rattache à la revendication 3, **caractérisé en ce que** chaque plot (17) à tête bombée (14) est formé par un prolongement (19) identique aux prolongements protubérants intérieurs (15') de l'élément de pareclose extérieur (3) comportant les sites d'ancrage (15), dans lequel est vissée, à une profondeur déterminée, une vis (19') à tête bombée (14) en goutte-de-suif ou analogue.

10. Dispositif selon l'une quelconque des revendications 5 à 9, **caractérisé en ce que** la coopération du ou de chaque moyen d'engagement (14) avec le ou un site (12) de montage amovible correspondant, à l'état monté de l'élément de pareclose intérieur (4), sollicite en permanence cette dernière contre l'élément (2) en forme de plaque ou de panneau et contre le cadre (1).

11. Dispositif selon l'une quelconque des revendications 5 à 10, **caractérisé en ce qu'**au moins une languette, nervure ou patte (20) de faible épaisseur et de faible largeur, rapportée ou formée d'un seul tenant, est située entre le bord longitudinal (4') de l'élément de pareclose intérieur (4) reposant contre le cadre (1) et ce dernier.

12. Dispositif selon l'une quelconque des revendications 1 à 11, **caractérisé en ce que** chaque pièce (5) de calage et de fixation présente une structure profilée allongée comprenant au moins deux et préférentiellement une pluralité de sites (10) de montage de vis de fixation (11) et, le cas échéant, une pluralité de sites (12) de montage amovible de l'élément de pareclose intérieur (4), les parois profilées longitudinales (6 et 6') définissant les surfaces d'appui opposées (7 et 7') étant mutuellement reliées, au niveau de leurs zones situées entre l'élément (2) en forme de plaque ou de panneau et le cadre (1), par des parois internes de liaison et de rigidification (21).

13. Dispositif selon l'une quelconque des revendications 1 à 11, **caractérisé en ce que** chaque pièce (5) de calage et de fixation présente une structure profilée de faible longueur comprenant un site de montage (10) d'une vis de fixation (11) et un site (12) de montage amovible de l'élément (4) de pareclose intérieur, les parois profilées longitudinales (6 et 6') définissant les surfaces d'appui opposées (7 et 7') étant mutuellement reliées, au niveau de leurs zones situées entre l'élément (2) en forme de plaque ou de panneau et le cadre (1), par des parois internes de liaison et de rigidification (21).

14. Porte, fenêtre ou fermeture de baie ou d'ouverture analogue, principalement constituée d'un cadre ou comportant une partie formant cadre dont l'ouverture est fermée par un élément rapporté en forme de plaque ou de panneau, en un matériau transparent, translucide ou opaque, monté dans ledit cadre, **caractérisé en ce que** ledit élément (2) est solidarisé audit cadre (1), préférentiellement au niveau de chacun de ses bords (2') latéraux, par l'intermédiaire d'un moins un dispositif selon l'une quelconque des revendications 1 à 13.
